# EUROPÄISCHE PATENTSCHRIFT

(11) **EP 1 373 714 B1**
(45) Veröffentlichungstag und Bekanntmachung des Hinweises auf die Patenterteilung: **28.07.2010**
(21) Anmeldenummer: 02737752.2
(22) Anmeldetag: 26.03.2002
(51) Int. Cl.: F02M 61/16, F02M 47/02

(54) **EINSPRITZVENTIL**
INJECTION VALVE
SOUPAPE D'INJECTION

(30) Priorität: 29.03.2001 DE 10115649
(43) Veröffentlichungstag der Anmeldung: 02.01.2004
(73) Patentinhaber: ROBERT BOSCH GMBH, 70442 Stuttgart (DE)
(72) Erfinder: STOECKLEIN, Wolfgang, 70176 Stuttgart (DE); SCHMIEDER, Dietmar, 71706 Markgroeningen (DE)
(86) Internationale Anmeldenummer: PCT/DE2002/001092
(87) Internationale Veröffentlichungsnummer: WO 2002/079636

(56) Entgegenhaltungen:
- EP-A- 0 781 917
- EP-A- 0 921 304
- WO-A-98/36170
- DE-A- 19 951 014
- JP-A- 2000 087 828
- US-A- 5 680 845

## Beschreibung

### Stand der Technik

Die Erfindung geht von einem Einspritzventil, insbesondere für eine Verbrennungsmaschine eines Kraftfahrzeuges, gemäß der im Oberbegriff des Patentanspruches 1 näher definierten Art aus.

Ein derartiges Ventil ist aus der Praxis bekannt und kann insbesondere in Verbindung mit Common-Rail-Speichereinspritzsystemen für Dieselverbrennungsmaschinen eingesetzt werden.

Ein bekanntes Einspritzventil der einleitend genannte Art umfaßt einen Düsenkörper, in dem eine Düsennadel axial verschiebbar geführt ist und der beispielsweise sechs definiert angeordnete Öffnungen aufweist, welche zu dem Verbrennungsraum der Verbrennungsmaschine führen und mittels der Düsennadel gesteuert sind. Die Öffnungen sind in Einbaulage des Einspritzventils so angeordnet, daß ein definierter Einspritzwinkel und eine definierte Einspritzrichtung gewährleistet sind.

Die Düsennadel ist mittels einer ventilartig ausgebildeten Betätigungsvorrichtung ansteuerbar, die in einem sogenannten Haltekörper angeordnet ist. Die Betätigungsvorrichtung kann beispielsweise mit einer piezoelektrischen Aktuator-Einheit ausgestattet sein, die zur axialen Verschiebung eines sogenannten Stellkolbens dient, welcher über einen hydraulischen Koppler mit einem sogenannten Betätigungskolben zusammenwirkt, der wiederum so mit einem Ventilschließglied verbunden ist, daß Druckänderungen in einem sogenannten Ventilsteuerraum erzeugt werden können. Die Druckänderungen in dem Ventilsteuerraum führen zu einer axialen Verschiebung der Düsennadel, wodurch wiederum die zu dem Verbrennungsraum der Verbrennungsmaschine führenden Öffnungen freigegeben bzw. verschlossen werden.

Der Haltekörper weist in der Regel Schlüsselflächen auf, welche zur Fixierung und Justierung des Einspritzventils an einem Zylinderkopf der Verbrennungsmaschine dienen. Um einen definierten Einspritzwinkel einstellen zu können, muß gewährleistet sein, daß der Haltekörper und der Düsenkörper eine definierte Orientierung zueinander aufweisen. Dies wird bisher durch in Bohrungen des Haltekörpers bzw. des Düsenkörpers angeordnete Zentrierstifte gewährleistet.

Solche Zentrierstifte sind jedoch schlecht montierbar und können beim Anziehen einer den Haltekörper und den Düsenkörper miteinander verbindenden Düsenspannmutter abgeschert werden.

Des weiteren verringern die Zentrierstiftbohrungen die Hochdruckfestigkeit des Düsenkörpers, was sich insbesondere bei Common-Rail-Einspritzventilen, in welchen Drücke bis zu 1,4 kbar herrschen, negativ auswirken kann. Auch verursachen Bohrungstoleranzen der die Zentrierstifte aufnehmenden Bohrungen eine ungenaue Winkelzentrierung von Düsenkörper und Haltekörper.

Aus der EP 0 921 304 A2 ist ein Einspritzventil bekannt, das einen Haltekörper und einen Düsenkörper aufweist. Am Düsenkörper ist eine Abflachung oder eine Nut ausgebildet, die zur Ausrichtung des Düsenkörpers gegenüber dem Haltekörper dient.

### Vorteile der Erfindung

Das Einspritzventil nach der Erfindung mit den Merkmalen nach dem Oberbegriff des Patentanspruches 1, bei welchem der Düsenkörper an seiner Umfangsfläche Mittel zum Angriff eines Zentrierwerkzeugs aufweist, hat demgegenüber den Vorteil, daß zumindest zur Winkelorientierung bzw. Winkelzentrierung des Düsenkörpers gegenüber dem Haltekörper Zylinderstifte entfallen, da der Düsenkörper mittels eines an der Außenseite des Düsenkörpers ansetzbaren Zentrierwerkzeugs gegenüber dem Haltekörper ausgerichtet werden kann.

Eine derartige Orientierung bzw. Zentrierung ist problemlos und mit hoher Präzision durchführbar, so daß gegenüber den Einspritzventilen nach dem Stand der Technik eine erleichterte und verbesserte Montage des Einspritzventils gewährleistet ist.

Auch ergibt sich dadurch, daß die Bohrungen für die Zentrierstifte zumindest teilweise entfallen, der Vorteil einer erhöhten Hochdruckfestigkeit des Düsenkörpers.

Erfindungsgemäß sind die Mittel zum Angriff eines zentrierwerkzeugs als mindestens eine plane Fläche ausgebildet, die am Umfang des Düsenkörpers angeordnet ist. Eine derartige Fläche bietet eine einfache Möglichkeit zum Angriff eines korrespondierend ausgebildeten Zentrierwerkzeugs mit mindestens einer entsprechenden, an der planen Fläche angreifenden Zentriernase. Beispielsweise kann der Düsenkörper zwei an gegenüberliegenden Seiten angeordnete plane Flächen aufweisen.

Eine Ausführungsform mit nur einer planen Fläche bietet aber demgegenüber den Vorteil, daß die Gefahr gering ist, den Düsenkörper gegenüber dem Haltekörper um 180° zu verdrehen, was zu einer Fehlorientierung führen und das Einspritzventil unbrauchbar machen würde.

Es ist aber auch denkbar, den Düsenkörper an seiner Umfangsfläche mit mindestens einer Nut oder einer sacklochartigen Bohrung zu versehen, in welche ein entsprechendes Zentrierwerkzeug eingreifen kann.

Der Düsenkörper und der Haltekörper sind über eine Düsenspannmutter miteinander verbunden. In der Regel weist der Düsenkörper in dem Bereich, der von der Düsenspannmutter überdeckt wird, eine erhöhte Wandstärke auf. Um die Hochdruckfestigkeit des Düsenkörpers nicht zu beeinträchtigen, sind daher die Mittel zum Angriff des Zentrierwerkzeugs in diesem Bereich ausgebildet, so daß sie von der Düsenspannmutter zumindest teilweise überdeckt sind. Damit ist das Druckhaltevermögen des Einspritzventils durch die Mittel zum Angriff des Zentrierwerkzeugs, welche beispielsweise als angeschliffene Flächen ausgebildet sein können, gewährleistet.

Wenn die Mittel zum Angriff eines Zentrierwerkzeugs als mindestens eine plane Fläche ausgebildet sind, kann der Düsenkörper gegenüber dem Haltekörper in vorteilhafter Weise so ausgerichtet sein, daß diese Fläche parallel zu Schlüsselflächen des Haltekörpers angeordnet ist. Es ist aber auch jede andere Orientierung denkbar, die eine problemlose zentrierung ermöglicht.

Weitere Vorteile und vorteilhafte Weiterbildungen des Gegenstandes nach der Erfindung ergeben sich aus der Beschreibung, der Zeichnung und den Patentansprüchen.

### Zeichnung

Ein Ausführungsbeispiel des Einspritzventils nach der Erfindung ist in der Zeichnung schematisch vereinfacht dargestellt und wird in der nachfolgenden Beschreibung näher erläutert. Es zeigen
Figur 1 einen schematisierten Längsschnitt durch ein Einspritzventil,
Figur 2 einen Ausschnitt des Einspritzventils nach Figur 1. gemäß dem in Figur 1 ersichtlichen Bereich II in einer vergrößerten Darstellung zusammen mit einem Zentrierwerkzeug,
Figur 3 einen vereinfachten Querschnitt durch das Einspritzventil nach den Figuren 1 und 2 entlang der Linie III-III in der Figur 2,
Figur 4 eine vereinfachte Darstellung eines Zentrierwerkzeugs im Längsschnitt, und
Figur 5 eine Draufsicht auf das Zentrierwerkzeug der Figur 4 gemäß dem Pfeil V in Figur 4.

### Beschreibung des Ausführungsbeispiels

In der Zeichnung ist ein Einspritzventil 1 dargestellt, das insbesondere zur Kraftstoffeinspritzung in eine Dieselverbrennungsmaschine bestimmt ist. Das Einspritzventil 1 umfaßt eine Ventilsteuereinheit 2 und eine Düseneinheit 3 mit einem Düsenkörper 4, in dem eine Düsennadel 5 axial verschiebbar angeordnet ist.

Der Düsenkörper 4 hat an seinem freien Ende 6 mehrere, hier nicht dargestellte Öffnungen, über die Kraftstoff in einen Verbrennungsraum der Verbrennungsmaschine eingespritzt werden kann. In Abhängigkeit von der Lage der Düsennadel 5 sind die Öffnungen entweder geöffnet oder verschlossen. Über die Lage der Düsennadel 5 wird also ein Einspritzvorgang ausgelöst bzw. gestoppt.

Zur Betätigung der Düsennadel 5 weist das Einspritzventil 1 die Ventilsteuereinheit 2 auf, welcher einen mit Schlüsselflächen 33 versehenen Haltekörper 7 sowie ein sich an den Haltekörper 7 in axialer Richtung anschließendes Gehäuseteil 8 aufweist.

Der Düsenkörper 4, das Gehäuseteil 8 und der Haltekörper 7 sind über eine Düsenspannmutter 9 miteinander verspannt, welche mit einem Bund 10 an einer Schulter 11 des Düsenkörpers 4 anliegt und über ein Gewinde 12 an dem Haltekörper 7 fixiert ist. Die Schulter 11 und/oder die an der Schulter 11 anliegende Fläche des Bundes 10 der Düsenspannmutter 9 kann mit einem Gleitmaterial, beispielsweise Teflon, beschichtet sein, so daß beim Anziehen der Düsenspannmutter 9 nur ein geringes Drehmoment auf den Düsenkörper 4 übertragen wird.

In dem Haltekörper 7 der Ventilsteuereinheit 2 sind ein piezoelektrischer Aktor 14 sowie ein mit dem piezoelektrischen Aktor 13 verbundener, sogenannter Stellkolben 14 angeordnet. Der piezoelektrische Aktor 13 ist über elektrische Leitungen 15 mit einer hier nicht dargestellten Ventilsteuerung verbunden.

Der Stellkolben 14 wirkt über einen hydraulischen Koppler 15 mit einem sogenannten Betätigungskolben 16 zusammen, welcher in dem Gehäuseteil 8 geführt ist und mit einem Ventilschließglied 17 verbunden ist. Das Ventilschließglied 17 wirkt wiederum mit einem Ventilsitz 18 zusammen.

Durch Betätigung des Ventilschließglieds 16 mittels des piezoelektrischen Aktors 13 ist das Druckniveau in einem sogenannten Ventilsteuerraum 19 einstellbar, der zum einen von einem Federteller 23, in welchem eine Zulaufdrossel 20 und eine zu der Ventilsteuereinheit 2 führende Ablaufdrossel 22 ausgebildet sind, und zum anderen von einem Ventilsteuerkolben 24 begrenzt, welcher mit der Düsennadel 5 eine Baueinheit bildet und axial verschiebbar in dem Federteller 23 ausgeführt ist. Ein axialer Versatz des Ventilsteuerkolbens 24 und damit der Düsennadel 5 kann über eine Änderung des Druckniveaus in dem Ventilsteuerraum 19 eingestellt werden.

Die Zulaufdrossel 20 verbindet einen Hochdruckraum 21, in welchem zur Einspritzung in den Verbrennungsraum der Verbrennungsmaschine vorgesehener Kraftstoff enthalten ist, mit dem Ventilsteuerraum 19.

Ein Einspritzbeginn, eine Einspritzdauer und eine Einspritzmenge über die an dem Ende 6 der Düseneinheit 3 angeordneten Öffnungen wird mittels der Ventilsteuereinheit 2 festgelegt.

Um einen Einspritzvorgang auszulösen, wird das Ventilschließglied 18 mittels des piezoelektrischen Aktors 13 betätigt, wodurch Kraftstoff aus dem Ventilsteuerraum 19 über die Ablaufdrossel 22 abströmen kann und der Druck in dem Ventilsteuerraum 19 abfällt. Dadurch verschiebt sich der Ventilsteuerkolben 24 und die mit diesem verbundene Düsennadel 5, so daß die zu dem Verbrennungsraum führenden Öffnungen freigegeben werden und Kraftstoff in den Verbrennungsraum eingespritzt wird. Entsprechend wird durch Schließen des Ventilschließglieds 17 der Einspritzvorgang gestoppt.

Der Düsenkörper 4 weist im Bereich des Ringbundes 10 der Ventilspannmutter 9 zwei plane Flächen 25 und 26 auf, die parallel ausgerichtet sind. Die beiden Flächen 25 und 26 bilden sogenannte Zentrierflächen, die zum Ansetzen eines Zentrierwerkzeugs 30 dienen. Hierzu weist das Zentrierwerkzeug 30 zwei Zentriernasen 31 und 32 auf, die jeweils in einen Spalt zwischen dem Ringbund 10 der Ventilspannmutter 9 und dem Düsenkörper 4 einführbar sind und so an den Zentrierflächen 25 und 26 anliegen, wie in Figur 2 und Figur 3 zu erkennen ist.

Der Figur 3 ist ein Querschnitt durch die Düseneinheit 3 und das Zentrierwerkzeug 30 mit den jeweils in einen Spalt eingreifenden Zentriernasen 31 und 32 zu entnehmen. Bei dieser Ansicht ist die Düsenspannmutter 9 nicht dargestellt.

Die Zentrierung des Düsenkörpers 4, d.h. die Winkelorientierung des Düsenkörpers 4 gegenüber dem Haltekörper 7 wird dadurch erreicht, daß der Düsenkörper 4 mittels des Zentrierwerkzeugs 30, das über die Zentriernasen 31 und 32 an den Zentrierflächen 25 und 26 anliegt, gegenüber dem Haltekörper 7 so verdreht wird, daß die Zentrierflächen 25 und 26 und die Schlüsselflächen 33, die an dem Haltekörper 7 ausgebildet sind, die jeweils vorgeschriebene und erforderliche Winkelstellung einnehmen.

Durch die Ausbildung der Zentrierflächen 25 und 26 an der Außenseite des Düsenkörpers 4 und des dadurch möglichen Angriffs des Zentrierwerkzeugs 30 kann auf Zentrierstifte zwischen dem Düsenkörper 4 und dem Gehäuseteil 8 verzichtet werden.

In den Figuren 4 und 5 ist eine alternative Ausführungsform eines Zentrierwerkzeugs 40 dargestellt, mittels dessen ein hier nicht dargestellter Düsenkörper gegenüber einem Haltekörper eines Einspritzventils verdreht und damit ausgerichtet werden kann.

Das Zentrierwerkzeug 40 ist becherförmig aufgebaut und weist eine axial ausgerichtete Bohrung 41 auf, so daß das Zentrierwerkzeug auf den Düsenkörper gesteckt werden kann. Im Mündungsbereich weist die Bohrung 41 des Zentrierwerkzeugs 40 eine nach Art einer Anfassung ausgebildete Kegelfläche 42 auf, die in eine axial ausgerichtete ebene Fläche 43 übergeht.

Zum Zentrieren des Düsenkörpers gegenüber dem Haltekörper wird das Zentrierwerkzeug 40 auf den Düsenkörper gesteckt, welcher über eine Ventilspannmutter mit dem Haltekörper vormontiert ist, so daß an der Kegelfläche 42 eine an dem Düsenkörper korrespondierend ausgebildete Kegelfläche und an der ebenen Fläche 43 eine an dem Düsenkörper korrespondierend ausgebildete sogenannte Zentriernase anliegen. Der Düsenkörper hat in diesem Fall nur eine Zentriernase.

In einem nachfolgenden Schritt wird das Zentrierwerkzeug 40 so lange in Umfangsrichtung verdreht, bis zwischen dem Düsenkörper und dem Haltekörper die vorgeschriebene Winkelstellung eingenommen ist. Anschließend wird die Ventilspannmutter angezogen, so daß der Düsenkörper und der Haltekörper drehfest miteinander verbunden sind.

## Patentansprüche

1. Einspritzventil, insbesondere für eine Verbrennungsmaschine, zumindest umfassend einen Düsenkörper (4), in dem eine Düsennadel (5) axial verschiebbar geführt ist, sowie einen zumindest einteiligen Haltekörper (7), in welchem Mittel zur Betätigung der Düsennadel (5) angeordnet sind, wobei der Düsenkörper (4) an seiner Umfangsfläche mindestens eine plane Fläche (25, 26) zum Angriff eines Zentrierwerkzeugs (30) aufweist, **dadurch gekennzeichnet, dass** der Düsenkörper (4) wird der Haltekörper (7) über eine Düsenspannmutter (9) miteinander verbunden sind, welche die mindestens eine plane Fläche (25, 26) zumindest teilweise überdeckt.

2. Verfahren zur Montage eines Einspritzventils, insbesondere für eine Verbrennungsmaschine, zumindest umfassend einen Düsenkörper (4), in dem eine Düsennadel (5) axial verschiebbar geführt ist, sowie einen zumindest einteiligen Haltekörper (7), in welchem Mittel zur Betätigung der Düsennadel (5) angeordnet sind, wobei der Düsenkörper (4) an seiner Umfangsfläche mindestens eine plane Fläche (25, 26) zum Angriff eines Zentrierwerkzeugs (30) aufweist, und der Düsenkörper (4) und der Haltekörper (7) über eine Düsenspanmmutter (9) miteinander verbunden sind, welche die mindestens eine plane Fläche (25, 26) zumindest teilweise überdeckt, wobei der Haltekörper (7) mindestens zwei Schlüsselflächen (33) aufweist, **dadurch gekennzeichnet, dass** die mindestens zwei Schlüsselflächen (33) im wesentlichen parallel zu der mindestens einen planen Fläche (25, 26) ausgerichtete sind.

## Claims

1. Injection valve, in particular for an internal combustion engine, at least comprising a nozzle body (4) in which a nozzle needle (5) is guided axially displaceably, and also an at least one-part holding body (7) in which means for actuating the nozzle needle (5) are arranged, the nozzle body (4) having, on its circumferential face, at least one planar face (25, 26) for the engagement of a centring tool (30), **characterized in that** the nozzle body (4) and the holding body (7) are connected to one another via a nozzle tension nut (9) which at least partially covers the at least one planar face (25, 26).

2. Method for mounting an injection valve, in particular for an internal combustion engine, at least comprising a nozzle body (4) in which a nozzle needle (5) is guided axially displaceably, and also an at least one-part holding body (7) in which means for actuating the nozzle needle (5) are arranged, the nozzle body (4) having on its circumferential face, at least one planar face (25, 26) for the engagement of a centring tool (30), and the nozzle body (4) and holding body (7) being connected to one another via a nozzle tension nut (9) which at least partially covers the at least one planar face (25, 26), the holding body (7) having at least two spanner faces (33), **characterized in that** the at least two spanner faces (33) are oriented essentially parallel to the at least one planar face (25, 26)

## Revendications

1. Soupape d'injection, en particulier pour un moteur à combustion interne, comprenant au moins un corps de buse (4) dans lequel est guidée, de manière déplaçable axialement, une aiguille de buse (5), ainsi qu'un corps de retenue (7) au moins d'une seule pièce, dans lequel sont disposés des moyens pou actionner l'aiguille de buse (5), le corps de buse (4) présentant, sur sa surface périphérique, au moins une surface plane (25, 26) pour s'engager avec un outil de centrage (30), **caractérisée en ce que** le corps de buse (4) et le corps de retenue (7) sont connectés l'un à l'autre par le biais d'un écrou de serrage de buse (9), qui recouvre au moins en partie l'au moins une surface plane (25, 26).

2. Procédé de montage d'une soupape d'injection, en particulier pour un moteur à combustion interne, comprenant au moins un corps de buse (4), dans lequel est guidée de manière déplaçable axialement une aiguille de buse (5), ainsi qu'un corps de retenue (7) au moins d'une seule pièce, dans lequel sont disposés des moyens pour actionner l'aiguille de buse (5), le corps de buse (4) présentant, sur sa surface périphérique, au moins une surface plane (25, 26) pour s'engager avec un outil de centrage (30), et le corps de buse (4) et le corps de retenue (7) étant connectés l'un à l'autre par le biais d'un écrou de serrage de buse (9), qui recouvre au moins en partie l'au moins une surface plane (25, 26), le corps de retenue (7) présentant au moins deux méplats (33), **caractérisé en ce que** les au moins deux méplats (33) sont orientés essentiellement parallèlement à l'au moins une surface plane (25, 26).
